# FASCICULE DE BREVET EUROPEEN

(11) **EP 0 059 654 B1**
(45) Date de publication et mention de la délivrance du brevet: **18.07.1984**
(21) Numéro de dépôt: 82400226.5
(22) Date de dépôt: 09.02.1982
(51) Int. Cl.: F02M 1/14

(54) **Carburateur pour moteur à combustion interne**
Vergaser für eine Brennkraftmaschine mit innerer Verbrennung
Carburetor for an internal combustion engine

(30) Priorité: 03.03.1981 FR 8104185
(43) Date de publication de la demande: 08.09.1982
(73) Titulaire: REGIE NATIONALE DES USINES RENAULT, 92109 Boulogne-Billancourt (FR)
(72) Inventeur: Nartowski, André, F-78160 Marly-le-Roi (FR)
(74) Mandataire: Colas, Jean-Pierre

## Description

La présente invention concerne un carburateur à volet de départ pour moteur à combustion interne.

Dans un grand nombre de carburateurs utilisés actuellement, le »starter« permettant le départ à froid du moteur est constitué par un mécanisme comprenant un volet de départ monté rotatif dans le corps du carburateur en amont du dispositif de giclage d'essence. Lorsqu'on tire à fond le starter, le volet d'air se ferme complètement et obture le corps du carburateur. Dès le démarrage du moteur, une capsule à membrane reliée au collecteur d'admission entrebaille le volet d'air grâce à la dépression régnant alors au collecteur d'admission en raison du très faible degré d'ouverture du papillon des gaz. Après cette phase de démarrage, on repousse partiellement le starter en vue du fonctionnement à froid. Ceci a pour effet de placer le volet d'air dans une position entrouverte intermédiaire entre sa position de fermeture et sa position d'ouverture totale.

Bien entendu, la fermeture totale ou partielle du volet d'air a pour effet d'enrichir le mélange air-essence fourni au moteur, cet enrichissement étant d'autant plus important que le volet d'air est plus fermé.

Il en résulte donc pour les véhicules automobiles équipés de tels carburateurs une surconsommation en fonctionnement à froid. Cette surconsommation est d'autant plus importante que le moteur est plus froid comme le montre la fig. 9 des dessins annexés sur laquelle la courbe A représente, en fonction du kilométrage parcouru, la consommation (litres/100 km) d'un moteur après démarrage à froid par une température ambiante de -5°C tandis que la courbe C illustre la consommation du même moteur après démarrage à chaud.

Or, des études statistiques ont montré qu'un très grand nombre de véhicules, notamment en milieu urbain, étaient utilisés pour effectuer quotidiennement des trajets de quelques kilomètres, c'est-à-dire dans la zone la plus défavorable de la courbe A. Des économies substantielles de carburant pourraient donc être réalisées si l'on réduisait, lors du fonctionnement à froid, la surconsommation des nombreux véhicules automobiles équipés de carburateurs à volets de départ.

Le brevet français 2 393 161 décrit un carburateur qui contribue à apporter une solution à ce problème. Ce carburateur est du type comprenant au moins un corps pourvu d'un dispositif de giclage d'essence, un volet d'air monté rotatif dans le corps en amont du dispositif de giclage, un papillon de commande de la charge du moteur monté rotatif dans le corps en aval du dispositif de giclage, des moyens élastiques sollicitant le volet d'air vers sa position de fermeture totale, un dispositif d'actionnement du volet sensible à la dépression régnant au collecteur d'admission, une tringlerie de liaison entre le dispositif sensible à la dépression et le volet d'air comprenant au moins une articulation, ledit dispositif d'actionnement sensible à la dépression et ladite tringlerie étant agencés pour permettre le basculement dudit volet entre sa position de fermeture totale et une position d'ouverture maximale à l'encontre des moyens élastiques, et une came à actionnement manuel montée rotative entre une première position, correspondant au démarrage à froid, où elle coopère avec ladite tringlerie par l'articulation pour limiter la course à l'ouverture du volet dans une position d'entrebaîlle- ment, au moins une seconde position, correspondant au fonctionnement à froid, où elle autorise le basculement du volet entre une position d'ouverture minimale et ladite position d'ouverture maximale et une troisième position où elle maintient le volet d'air en position d'ouverture totale.

Toutefois, l'agencement de ce carburateur est relativement complexe et coûteux à réaliser car il comprend un grand nombre de pièces différentes mobiles les unes par rapport aux autres. L'invention vise à réaliser un carburateur du type ci-dessus qui soit d'une construction particulièrement simple et peu onéreuse.

A cet effet, l'invention a pour objet un carburateur du type précité, caractérisé en ce que la came comporte un appendice qui, dans la première position de la came, est interposé dans le trajet de déplacement de l'articulation et qui, dans la seconde position de la came, se trouve hors du trajet de déplacement de l'articulation. Ainsi, dans la seconde position de la came, le dispositif d'actionnement sensible à la dépression peut actionner le volet entre les positions d'ouverture minimale et maximale, et ceci au moyen d'un minimum de modifications par rapport à un carburateur conventionnel comme cela résultera de la suite de la description.

Suivant une caractéristique particulière de réalisation du carburateur, la came comporte une première surface qui coopère avec l'articulation pour fixer la position d'ouverture minimale du volet dans la seconde position de la came et fixer la position d'ouverture totale du volet dans la troisième position de la came, et une seconde surface ménagée sur l'appendice et qui coopère avec l'articulation pour fixer la position d'entre- baîllement du volet dans la première position de la came.

Suivant une autre caractéristique, la tringlerie est constituée par une biellette reliée respectivement à une membrane mobile du dispositif sensible à la dépression et, par l'articulation, à un levier solidaire en rotation du volet d'air.

Suivant encore une autre caractéristique de l'invention, la position d'ouverture maximale est la position d'ouverture totale du volet.

La description qui va suivre décrit un mode de réalisation de l'invention donné uniquement à titre d'exemple et illustré par les dessins annexés sur lesquels:
La fig. 1 est une vue schématique du mécanisme à volet de départ à froid d'un carburateur conventionnel, représentant ledit mécanisme dans la position »repoussée« du starter;
la fig. 2 est une vue analogue à la fig. 1 représentant le mécanisme dans la position qui précède le démarrage à froid, le starter étant tiré à fond;
la fig. 3 représente le mécanisme dans la même position du starter qu'à la fig. 2, mais immédiatement après le démarrage du moteur;
la fig. 4 représente le mécanisme des fig. 1 à 3 dans la position partiellement repoussée du starter;
la fig. 5 est une vue schématique d'un mécanisme à volet de départ suivant l'invention représenté dans une position équivalente à celle de la fig. 1;
la fig. 6 est une vue du mécanisme de la fig. 5 représenté dans une position équivalente à celle de la fig. 2;
la fig. 7 est une vue du mécanisme des fig. 5 et 6 représenté dans une position équivalente à celle de la fig. 3;
la fig. 8 est une vue du mécanisme des fig. 5 à 7 représenté dans une position équivalente à celle de la fig. 4;
la fig. 9 est un graphique montrant la courbe A de consommation d'un moteur fonctionnant à froid avec un carburateur conventionnel, la courbe B de consommation du même moteur équipé d'un carburateur à mécanisme de départ à froid suivant l'invention et la courbe C du même moteur après démarrage à chaud; et
la fig. 10 est une vue en coupe partielle d'un système particulier de réalisation pour l'application de la dépression du collecteur d'admission à la capsule à dépression.

La fig. 1 illustre schématiquement le mécanisme à volet de départ classique d'un carburateur dont on a représenté en traits fins le contour du corps 1, supposé transparent pour la clarté du dessin. Le corps 1 comporte un venturi 2 dans lequel est monté un dispositif de giclage de carburant 3. En aval du venturi 2, un papillon des gaz 4 est monté rotatif autour d'un axe excentré 5 entre une position de fermeture complète délimitée par une butée 6 et une position d'ouverture totale. La rotation du papillon 4 est commandée par un levier 7 auquel est accroché un ressort 8 sollicitant le papillon 4 vers sa position de fermeture.

Un volet d'air 9 pour le départ à froid est également monté rotatif autour d'un axe excentré 10 dans le corps 1, en amont du venturi 2. Ce volet peut basculer entre une position de fermeture complète délimitée par une butée 11 et une position d'ouverture totale qui est celle représentée à la fig. 1. L'axe 10 est solidaire d'une extrémité d'un levier 12 qui commande les mouvements du volet d'air 9 entre ses positions ouverte et fermée. Un ressort 13 accroché au levier 12 sollicite le volet 9 vers sa position de fermeture.

L'autre extrémité du levier 12 est reliée par une tringlerie 14 à la membrane 15 d'une capsule 16 dont le volume intérieur est mis en communication par une canalisation 17 avec celui du collecteur d'admission (non représenté) du moteur (également non représenté) sur lequel est monté le carburateur. Lorsqu'une dépression règne au collecteur d'admission, la membrane 15 est attirée vers l'intérieur de la capsule à l'encontre d'un ressort 18.

La tringlerie 14 comprend une première biellette 19 articulée à une extrémité sur le levier 12 et dont l'autre extrémité 20 est reçue à coulissement dans une boutonnière 21 d'une seconde biellette 22 solidaire en translation de la membrane 15.

L'axe d'articulation 23 du levier 12 avec la biellette 19 est guidé dans une lumière 24 d'une came 25 articulée autour d'un axe 26 parallèle aux axes 5, 10 et 23. Les mouvements de rotation de la came 25 autour de son axe 26 sont commandés par un levier 27 solidaire de l'axe 26 et une tringle 28 à actionnement manuel. Une partie du contour extérieur de la came 25 constitue une première surface de came D avec laquelle coopère l'extrémité libre du levier 7, tandis que les bords opposés de la lumière définissent deux autres surfaces de came E et F avec lesquelles coopère l'extrémité du levier 12.

Dans la description qui va suivre du fonctionnement du dispositif décrit ci-dessus, on supposera que celui-ci équipe un moteur de véhicule automobile. Avant le démarrage à froid du moteur, le véhicule étant à l'arrêt, le starter se trouve normalement repoussé à fond, ce qui correspond à la position représentée à la fig. 1: le papillon des gaz 4 est alors complètement fermé et le volet de départ 9 complètement ouvert.

Préalablement au démarrage, on tire le starter à fond, déplaçant ainsi la tringle 28 de la position de la fig. 1 à celle de la fig. 2. Il en résulte une rotation du levier 27 et une rotation consécutive du même angle de la came 25 qui vient dans la position de la fig. 2. Au cours de cette rotation, l'extrémité 23 du levier 12 suit la surface de came E sous l'effet de la traction exercée par le ressort 13, jusqu'à ce que le volet 9 arrive dans la position de fermeture délimitée par la butée 11. La venue en appui du volet 9 contre la butée 11 peut intervenir avant que la came ait achévé son mouvement de rotation de sorte que, comme représenté à la fig. 2, l'extrémité 23 du levier 12 peut se trouver légèrement décollée de la surface de came E. Les longueurs des biellettes 19 et 22 et de la boutonnière 21 sont telles que, dans cette position, la membrane 15 étant complètement repoussée par le ressort 18, l'extrémité 20 de la biellette se trouve en appui contre le fond de la boutonnière 21, du côté de l'extrémité libre de la biellette 22. Simultanément, au cours de la rotation de la came 25, la surface de came D repousse progressivement le levier 7 pour entrou- vir le papillon des gaz 4 jusque dans la position de la fig. 2.

Une fois que le moteur a démarré, une dépression se crée dans le collecteur d'admission, en aval du papillon des gaz 4, du fait que celui-ci n'est que faiblement entrouvert. Cette dépression est également appliquée à la capsule 16 par la conduite 17 et attire la membrane 15 à l'encontre du ressort 18. Le déplacement de la membrane 15 entraîne celui de l'articulation 23 de la biellette 19 avec le levier 12, jusqu'à ce que cette articulation vienne en butée contre la surface de came F de la lumière 26, comme représenté à la fig. 3. Ceci définit une position d'entrebaîllement du volet de départ 9 qui assure un léger appauvrissement du mélange air/essence dès le démarrage du moteur et permet d'éviter son étouffement immédiat. Bien entendu, dans cette position qui correspond au ralenti accéléré, la position de la came 25 n'a pas varié, le starter étant toujours tiré à fond.

Dès que le moteur a suffisamment tourné après le démarrage, on effectue une première »repoussée« du starter qui amène la came 25 dans la position représentée à la fig. 4. Au cours de la rotation de la came 25, la surface de came E repousse l'articulation 23 et fait tourner le levier 12 et le volet d'air 9 jusque dans la position d'ouverture partielle de la fig. 4. Le mélange air/ essence fourni par le carburateur est alors plus pauvre que dans le cas du ralenti accéléré de la fig. 3, tout en étant encore sensiblement plus riche qu'en position complétement ouverte du volet d'air. La rotation de la came 25 a par ailleurs pour effet de permettre la fermeture du papillon 4 grâce au profil adapté de la surface de came D.

On constate que, dans cette position de la fig. 4, la membrane est attirée à fond dans la capsule 16 sous l'effet de la dépression due à la fermeture du papillon des gaz. Cependant, le déplacement de la membrane n'a alors plus d'influence sur celui de l'articulation 23 et du volet 9 car c'est la boutonnière 21 qui se déplace par rapport à l'extrémité 20 de la biellette 19. En d'autres termes, à partir de cet instant, le carburateur fournit au moteur un mélange de richesse relativement élevée, quelque soit le régime du moteur (ralenti, accélération, décélération ou vitesse stabilisée). Cette richesse ne pourra être diminuée qu'en repoussant manuellement le starter au fur et à mesure que le moteur s'échauffe. Quand le moteur aura atteint une température normale de fonctionnement, le starter devra en principe être repoussé à fond et le volet 9 sera grand ouvert, comme représenté à la fig. 1.

On se reportera maintenant aux fig. 5 à 8 qui représentent le mécanisme à volet de départ suivant l'invention dans différentes positions correspondant respectivement à celles des fig. 1 à 4 et sur lesquelles les mêmes références numériques augmentées du nombre 100 ont été utilisées pour désigner des éléments analogues.

Ce mécanisme diffère du mécanisme classique décrit précédemment essentie)!cment par la forme de la came et la réalisation de l'ensemble tringlerie-capsule. Plus précisément, la came 125 présente un contour extérieur dont une première partie constitue une surface de came D' coopérant avec l'extrémité du levier 107 et jouant le même rôle que la surface de came D, à savoir entrouvrir le papillon 104 lorsque le starter est tiré à fond. Par contre, contrairement à la came 25, la came 125 ne comporte pas de lumière mais un appendice 130 en forme de crochet dont le contour intérieur constitue une surface de came F' prolongeant une autre surface de came E'. Cette surface de came E' joue le même rôle que la surface de came E et est définie par une seconde partie du contour extérieur de la came 125. D'autre part, la tringlerie 114 est une simple biellette articulée sur le levier en 123 et sur la membrane 115 de la capsule 116. Comme cela ressortira de la suite de la description, la longueur de la biellette et la course de la membrane 115 sont adaptées pour permettre le basculement du volet 109 entre sa position de fermeture totale et sa position d'ouverture totale.

La fig. 5 montre le mécanisme dans la position où le starter est repoussé à fond. Dans cette position, le mécanisme suivant l'invention joue exactement le même rôle que celui de la fig. 1, la surface de came E' maintenant le volet 109 en position d'ouverture totale.

Lorsque le starter est tiré à fond, préalablement au démarrage du moteur, le mécanisme prend la position de la fig. 6. Le volet 109 est alors complètement fermé par la traction exercée par le ressort 113 tandis que le papillon 104 est entrouvert par l'interaction entre la surface de came D'et le levier 107.

Dès le démarrage du moteur, la dépression du collecteur d'admission est appliquée à la capsule 116 et la membrane 115 applique l'articulation 123 contre la surface de came F'. Le volet 109 prend alors une position entrebaîllée comme le montre la fig. 7. Jusqu'à ce stade, le fonctionnement du mécanisme suivant l'invention est donc identique à celui du mécanisme classique.

A la première »repoussée« du starter, l'appendice 130, qui joue le rôle de butée, est escamoté par la rotation de la came 125, comme le montre la fig. 8: en effet, dans cette position de la came 125, le levier 112 est libre de basculer entre la position d'ouverture totale du volet de la fig. 8 et une position d'ouverture minimale délimitée par la venue en appui de l'articulation 123 contre la surface de came E'.

Par conséquent, la position du volet de départ 109, et donc l'enrichissement du mélange, ne dépendent plus uniquement de la position du starter, mais également des conditions de fonctionnement du moteur. C'est ainsi que, au ralenti, en décélération ou en vitesse stabilisée la dépression dans le collecteur d'admission est forte car l'ouverture du papillon des gaz est faible. Comme représenté à la fig. 8, la membrane 115 présente alors un débattement maximal et ouvre complètement le volet d'air 109. Le moteur, bien que froid, fonctionne avec un mélange non enrichi identique à celui qui lui est fourni à chaud. Par contre, dès que, lors d'une accélération ou en côte, le papillon des gaz est largement ouvert, la dépression au collecteur d'admission diminue rapidement et les ressorts 113 et 118, convenablement dimensionnés, rappellent immédiatement le volet 109 dans sa position d'ouverture imposée par la rampe E' qui correspond sensiblement à celle de la fig. 4. On retrouve alors les conditions d'enrichissement d'un carburateur classique permettant au moteur encore froid de répondre à une forte charge.

Contrairement au mécanisme classique dans lequel la membrane n'a plus aucun effet dès la première »repoussée« du starter, la membrane 115 du mécanisme suivant l'invention continue à adapter la richesse du mélange à la charge du moteur jusqu'à ce que le starter ait été repoussé à fond. Le mécanisme suivant l'invention permet donc de réaliser des économies de carburant importantes en appauvrissant le mélange dans toutes les conditions où le moteur froid fonctionne sous faible charge. La fig. 9, qui représente des courbes de consommation en litres/ 100 km en fonction du kilométrage parcouru après le démarrage, illustre l'économie ainsi réalisée: en effet, la courbe B de consommation d'un moteur équipé d'un carburateur perfectionné suivant l'invention après démarrage à froid indique une consommation considérablement inférieure à celle du même moteur fonctionnant dans les mêmes conditions, mais avec un carburateur classique (A).

Or, des études statistiques ont montré qu'un grand nombre de véhicules effectuaient chaque jour uniquement un ou plusieurs trajets de quelques kilomètres. Dans ces conditions d'utilisation, l'économie de carburant apportée par le carburateur suivant l'invention par rapport à un carburateur classique est évaluée à environ 40%.

On se reportera maintenant à la fig. 10 qui montre, en coupe partielle, un mode particulier de réalisation du corps 101 de carburateur suivant l'invention monté sur un collecteur d'admission 131. Dans cet exemple, la canalisation 117 débouche par deux conduits en parallèle 132 et 133 dans un conduit 134 qui communique avec le volume intérieur du collecteur d'admission 131. Le conduit 132 comporte un calibrage 135 tandis qu'un clapet unidirectionnel à bille 136 est interposé entre la canalisation 117 et le conduit 133.

En fonctionnement, au moment de l'ouverture du papillon 104, la dépression dans le collecteur d'admission 131 décroît momentanément: la dépression qui règne alors dans la capsule à dépression 116 soulève la bille 136, ce qui permet en retour de diminuer très rapidement la dépression au niveau de la capsule 116. En conséquence, la fermeture du volet 109 est très rapide et permet d'assurer un enrichissement immédiat du mélange pour faire face à la demande d'accélération.

Au contraire, lors de l'augmentation de la dépression dans le collecteur d'admission 131, l'application de cette dépression à la capsule 116 est ralentie par le calibrage 135, de sorte que la rapidité d'ouverture du volet 109 est diminuée, assurant ainsi un appauvrissement progressif du mélange.

## Revendications

1. Carburateur comprenant au moins un corps (101) pourvu d'un dispositif de giclage d'essence (103), un volet d'air (109) monté rotatif dans le corps (101) en amont du dispositif de giclage, un papillon (104) de commande de la charge du moteur monté rotatif dans le corps en aval du dispositif de giclage, des moyens élastiques (113) sollicitant le volet d'air vers sa position de fermeture totale, un dispositif (116) d'actionnement du volet sensible à la dépression régnant au collecteur d'admission, une tringlerie (112, 114, 123) de liaison entre le dispositif sensible à la dépression (116) et le volet d'air (109) comprenant au moins une articulation (123), ledit dispositif d'actionnement sensible à la dépression (116) et ladite tringlerie étant agencés pour permettre le basculement dudit volet (109) entre sa position de fermeture totale et une position d'ouverture maximale à l'encontre des moyens élastiques (113), et une came (125) à actionnement manuel montée rotative entre une première position, correspondant au démarrage à froid, où elle coopère avec ladite tringlerie par l'articulation (123) pour limiter la course à l'ouverture du volet (109) dans une position d'entrebaîllement, au moins une seconde position, correspondant au fonctionnement à froid, où elle autorise le basculement du volet (109) entre une position d'ouverture minimale et ladite position d'ouverture maximale et une troisième position où elle maintient le volet d'air (109) en position d'ouverture totale, caractérisé en ce que la came (125) comporte un appendice (130) qui, dans la première position de la came (125), est interposé dans le trajet de déplacement de l'articulation (123) et qui, dans la seconde position de la came (125), se trouve hors du trajet de déplacement de l'articulation (123).

2. Carburateur selon la revendication 1, caractérisé en ce que la came (125) comporte une première surface (E') qui coopère avec l'articulation (123) pour fixer la position d'ouverture minimale du volet (109) dans la seconde position de la came et fixer la position d'ouverture totale du volet (109) dans la troisième position de la came (125), et une seconde surface (F') ménagée sur l'appendice et qui coopère avec l'articulation (123) pour fixer la position d'entrebaîllement du volet dans la première position de la came (125).

3. Carburateur selon l'une quelconque des revendications 1 et 2, caractérisé en ce que la tringlerie est constituée par une biellette (114) reliée respectivement à une membrane mobile (115) du dispositif sensible à la dépression (116) et, par l'articulation (123), à un levier (112) solidaire en rotation du volet d'air (109).

4. Carburateur selon l'une quelconque des revendications 1 à 3, caractérisé en ce que la position d'ouverture maximale est la position d'ouverture totale du volet (109).

5. Carburateur selon l'une quelconque des revendications 1 à 4, caractérisé en ce que la capsule à dépression (116) communique avec le volume intérieur du collecteur d'admission (131) par l'intermédiaire de deux conduits en parallèle comportant, l'un (132) un calibrage (135) et l'autre (133) un clapet unidirectionnel (136) qui coopèrent pour assurer un ralentissement à l'ouverture du volet d'air (109).

## Patentansprüche

1. Vergaser mit wenigstens einem Gehäuse (101), das mit einer Benzineinspritzanordnung (103) versehen ist, mit einer Luftklappe (109), die drehbar im Gehäuse (101) oberhalb der Einspritzanordnung angeordnet ist, mit einer Drosselklappe (104) zur Steuerung der Motorbeschikkung, die drehbar im Gehäuse unterhalb der Einspritzanordnung angeordnet ist, mit elastischen Mitteln (113), die die Luftklappe in Richtung ihrer vollständigen Schließstellung beaufschlagen, mit einer Klappenbetätigungsanordnung (116), die auf den im Ansaugstutzen herrschenden Unterdruck reagiert, mit einem Verbindungsgestänge (112, 114, 123) zwischen der auf den Unterdruck reagierenden Anordnung (116) und der Luftklappe (109), das wenigstens ein Gelenk (123) aufweist, wobei die auf den Unterdruck reagierende Betätigungsanordnung (116) und das Gestänge so angeordnet sind, daß sie ein Verschwenken der Klappe (109) zwischen ihrer vollständigen Schließstellung und einer maximalen Offenstellung gegen die Wirkung der elastischen Mittel (113) ermöglichen und mit einem manuell betätigbaren Nocken (125), der drehbar angeordnet ist zwischen einer ersten Stellung, die dem Kaltstart entspricht, in der er mittels des Gelenkes (123) mit dem Gestänge zusammenwirkt zur Begrenzung des Öffnungsweges der Klappe (109) in einer halboffenen Stellung, wenigstens einer zweiten Stellung, die dem Kaltlauf entspricht und in der er ein Verschwenken der Klappe (109) zwischen einer minimalen Offenstellung und der maximalen Offenstellung ermöglicht und einer dritten Stellung, in der er die Luftklappe (109) in ihrer vollständigen Offenstellung hält, dadurch gekennzeichnet, daß der Nokken (125) ein Ansatzstück (130) aufweist, welches in der ersten Stellung des Nockens (125) in den Verschiebeweg des Gelenkes (123) ragt und welches, in der zweiten Stellung des Nockens (125), sich außerhalb des Verschiebeweges des Gelenkes (123) befindet.

2. Vergaser nach Anspruch 1, dadurch gekennzeichnet, daß der Nocken (125) eine erste Oberfläche (E') aufweist, welche mit dem Gelenk (123) zusammenwirkt zur Bestimmung der minimalen Offenstellung der Klappe (109) in der zweiten Stellung des Nockens und zur Bestimmung der vollständigen Offenstellung der Klappen (109) in der dritten Stellung des Nockens (125) und eine zweite Oberfläche ,P^{I}) auf dem Ansatzstück aufweist, welche mit dem Gelenk (123) zusammenwirkt zur Bestimmung der Halboffenstellung der Klappe in der ersten Stellung des Nockens (125).

3. Vergaser nach einem der Ansprüche 1 und 2, dadurch gekennzeichnet, daß das Gestänge aus einer Stange (114) besteht, die mit einer beweglichen Membran (115) der auf den Unterdruck reagierenden Anordnung (116) verbunden ist, sowie über das Gelenk (123) mit einem Hebel (112), der drehfest mit der Luftklappe (109) verbunden ist.

4. Vergaser nach einem der Ansprüche 1 bis 3, dadurch gekennzeichnet, daß die maximale Offenstellung die vollständige Offenstellung der Klappe (109) ist.

5. Vergaser nach einem der Ansprüche 1 bis 4, dadurch gekennzeichnet, daß die Unterdruckanordnung (116) mit dem Innenraum des Ansaugstutzens (131) über zwei parallel angeordnete Leitungen verbunden ist, deren eine (132) eine Verengung (135) aufweist und deren andere (133) ein Einwegventil (136) aufweist, welche zusammenwirken um ein langsames Öffnen der Luftklappe (109) zu gewährleisten.

## Claims

1. A carburettor comprising at least a body (101) provided with a petrol jet means (103), an air throttle valve (109) mounted rotatably in the body (101) upstream of the jet means, an engine load control butterfly valve (104) mounted rotatably in the body downstream of the jet means, resilient means (113) urging the air throttle valve towards its totally closed position, a throttle valve actuating means (116) responsive to the depression in the intake manifold, a connecting linkage (112, 114, 123) between the depression-responsive means (116) and the air throttle valve (109), comprising at least one pivot (123), said depression-responsive actuating means (116) and said linkage means being so arranged as to permit the throttle valve (109) to pivot between its totally closed position and a position of maximum opening against the force of the resilient means (113), and a manually actuated cam (125) which is mounted rotatably between a first position, corresponding to cold starting, in which it co-operates with said linkage by way of said pivot (123) to limit the opening movement of the throttle valve (109) to a position in which it is slightly opened, at least one second position, corresponding to cold operation, in which it permits the throttle valve (109) to pivot between a position of minimum opening and said position of maximum opening, and a third position in which it holds the air throttle valve (109) in the totally open position, characterised in that the cam (125) comprises an appendage (130) which, in the first position of the cam (125), is interposed in the path of movement of the pivot (123) and which, in the second position of the cam (125), is out of the path of movement of the pivot (123).

2. A carburettor according to claim 1, characterised in that the cam (125) comprises a first surface (E') which co-operates with the pivot (123) to fix the position of minimum opening of the throttle valve (109) in the second position of the cam and to fix the position of total opening of the throttle valve (109) in the third position of the cam (125), and a second surface (F') which is provided on the appendage and which co-operates with the pivot (123) to fix the slightly open position of the throttle valve, in the first position of the cam (125).

3. A carburettor according to either of claims 1 and 2, characterised in that the linkage is formed by a rod member (114) which is respectively connected to a movable diaphragm (115) of the depression-responsive means (116) and, by way of the pivot (123), to a lever (112) which is fixed in respect of rotary motion to the air throttle valve (109).

4. A carburettor according to any one of claims 1 to 3, characterised in that the position of maximum opening is the totally open position of the throttle valve (109).

5. A carburettor according to any one of claims 1 to 4, characterised in that the depression capsule (116) communicates with the internal volume of the intake manifold (131) by way of two conduits in parallel, one conduit (132) comprising a calibration means (135) and the other conduit (133) comprising a non-return valve (136), which co-operate to provide for a reduced speed upon opening of the air throttle valve (109).
